# EUROPÄISCHE PATENTSCHRIFT

(11) **EP 2 743 590 B1**
(45) Veröffentlichungstag und Bekanntmachung des Hinweises auf die Patenterteilung: **10.10.2018**
(21) Anmeldenummer: 13196214.4
(22) Anmeldetag: 09.12.2013
(51) Int. Cl.: F24C 15/08, A47B 97/00

(54) **Hausgerät mit Haltevorrichtung**
Domestic appliance with holding device
Appareil ménager avec dispositif de retenue

(30) Priorität: 13.12.2012 TR 201214633
(43) Veröffentlichungstag der Anmeldung: 18.06.2014
(73) Patentinhaber: BSH Hausgeräte GmbH, 81739 München (DE)
(72) Erfinder: Gürü, Sencer, 59850 Tekirdag (TR); Usta, Mehmet Ulas, 59500 Tekirdag (TR); Uygun, Ramazan, 59850 Tekirdag (TR)

(56) Entgegenhaltungen:
- EP-A2- 2 341 293
- EP-A2- 2 515 045
- DE-A1-102007 041 304
- FR-A5- 2 251 227
- US-A- 5 624 098
- US-A1- 2003 010 886
- US-A1- 2009 001 246
- US-A1- 2010 133 966

## Beschreibung

### Technisches Feld

Die vorliegende Erfindung betrifft ein Haushaltsgerät, insbesondere einen Backofen, mit einer Haltevorrichtung, die durch die Verbindung mit einer Wand verhindert, dass sich das Haushaltsgerät außerhalb der Kontrolle des Anwenders bewegt und/oder verschiebt.

### Stand der Technik

Verschiedene Haushaltsgeräte haben die Tendenz, sich während der Nutzung zu bewegen (kippen, rütteln, neigen, usw.). Der Schwerpunkt eines Backofens oder eines Geschirrspülers ändert sich entsprechend seiner Komponente, wie nach vorne öffnende Türen und/oder bedingt durch das Herausziehen der Betriebsbehälter, wie Backblech oder Geschirrkorb. Eine Verlagerung des Schwerpunkts kann das Haushaltsgerät sehr leicht zum Kippen bringen oder zumindest zu einem Punkt, an dem das Kippen erleichtert wird. Aus diesem Grund werden an solchen Haushaltsgeräten Gleichgewichtsmechanismen und Gleichgewichtselemente eingesetzt.

Die häufigste Anwendung nach Stand der Technik ist es, ein Gegengewicht einzusetzen, welches den Schwerpunkt an eine Stelle fixiert, sodass das Kippen verhindert wird. Das Gegengewicht besteht üblicherweise aus Materialien mit einer hohen Dichte, z. B. aus Beton. Dann wird das Gegengewicht an einem entsprechenden Punkt, meistens am hintersten Punkt des Haushaltsgeräts, angebracht.

Eine andere Anwendung nach Stand der Technik ist es, das Haushaltsgerät an einem festen Punkt zu fixieren. Dies wird meistens dadurch erreicht, dass das Haushaltsgerät mit einem Zwischenstück mit der benachbarten Wand verbunden wird (EP 2 515 045 A2, Figuren 4 und 5 und Abs. [0015] bis [0017]). Des Weiteren offenbart die Druckschrift DE 10 2007 041 304 A1 eine Kippschutzvorrichtung, deren erstes Ende an einer Wand festschraubbar ist und deren zweites Ende mittels einer Rastverbindung mit dem Haushaltsgerät verbindbar ist (Absatz [0036] und Figuren 3 bis 5 der DE 10 2007 041 304 A1).

Eine L-förmige Anti-Kipp-Klammer für einen Herd ist in den Druckschriften US 2009/001246 A1 und US 2003/0010886 A1 offenbart. Diese Anti-Kipp-Klammern sind an einer Raumwand und am Fußboden fixiert. Der am Fußboden befestigte Teil der L-förmigen Klammer ist dazu ausgebildet einen Fuß des Herdes aufzunehmen. Hierzu weist der am Fußboden befestigte Teil der L-förmigen Klammer eine u-förmige Ausnehmung auf, in welcher der Fuß des Herdes anordbar ist.

Bei der Patentanmeldung mit der Veröffentlichungsnummer US4754948 handelt es sich um einen Backofen mit Öffnungen und Erweiterungen, die zu den Öffnungen und Erweiterungen an der hinteren Wand passen. Diese Erweiterungen und Öffnungen rasten ineinander und verhindern somit, dass das Haushaltsgerät, welches meistens eine sich öffnende Tür aufweist und sich in horizontaler Lage befindet, kippen kann.

In einer ähnlichen Ausführungsform, die in Fig. 5 dargestellt wird, wurde ein Halteelement verwendet. Das Halteelement hat einen linearen Korpus. Es wird mit einem Ende an die benachbarte Wand befestigt und mit dem freien Ende an einem nahen Punkt an der Kontaktwand des Haushaltsgeräts positioniert. Jedoch wird das freie Ende nicht mit der Kontaktwand verbunden. Sobald das Haushaltsgerät zum Vorkippen neigt, bewegt sich die Kontaktwand in der Länge des Abstands zum freien Ende des Halteelements und berührt das freie Ende. Da das Halteelement an der hinteren Wand fixiert ist, wird das Haushaltsgerät gehalten und somit das Kippen verhindert.

Jedoch werden diese Ausführungen für Haushaltsgeräte, die keine benachbarte Wand haben oder sich nicht nahe genug an einer Wand befinden, nicht eingesetzt.

### Aufgabe der Erfindung

Aufgabe der Erfindung ist es, ein Haushaltsgerät mit einem einheitlichen Halteelement hervorzubringen, dessen Lage in verschiedenen Umgebungen fixiert werden kann.

Um die genannte Aufgabe zu erfüllen, erfordert die Erfindung ein Haushaltsgerät, insbesondere einen Backofen, mit den Merkmalen des Anspruchs 1. Dieses Haushaltsgerät hat einen Korpus und ein Halteelement, welches an eine mit dem Korpus benachbarte Wand befestigt werden kann und durch den Kontakt mit der Kontaktwand am Korpus die Bewegung des Korpus verhindert. , Das Halteelement beinhaltet ein Seitenelement, welches den Kontakt zur Kontaktwand des Haushaltsgeräts herstellt, wenn das Halteelement an einer benachbarten Seitenwand befestigt wird. Das heißt, ein Halteelement, das bei einer Fixierung an die hintere Wand die Bewegung des Haushaltsgeräts verhindert, erfüllt denselben Zweck auch, wenn es an einer Seitenwand befestigt wird. Die Aufgabe der Erfindung ist somit erfüllt. Darüber hinaus werden aufgrund von nur einem Halteelement die Kosten für Produktion und Transport reduziert. Wenn man bedenkt, dass die Seitenwände der Haushaltsgeräte meistens Möbelstücke und die hintere Wand meistens eine Betonwand sind, so entfällt bei der Nutzung der Seitenwand im Gegensatz zur hinteren Wand die Notwendigkeit, Dübel einzusetzen. Dies reduziert bei der Montage die Material- und Arbeitskosten.

Das Halteelement besitzt einen linearen Korpus und ungefähr einen 90-Grad Winkel zwischen Korpus und Seitenelement. Somit wird für die Erfüllung der Hauptaufgabe der Erfindung ein Halteelement erhalten, das nur ein Mindestvolumen benötigt. Auf diese Weise werden Lagerungs- und Versandkosten reduziert. Darüber hinaus nimmt das Halteelement bei engen Platzverhältnissen, die für die

Haushaltsgeräte vorgesehen sind, sehr wenig Platz in Anspruch und lässt die Verwendung eines Halteelements zu.

Das Seitenelement besitzt eine Stützwand parallel zur Kontaktwand des Haushaltsgeräts. Somit wird der Kontaktbereich der Kontaktwand vergrößert. Dies erhöht die Reibungskraft und ermöglicht, dass das Seitenelement das Haushaltsgerät effektiver und sicherer hält. Sollte zudem das Halteelement in Blechform sein, so wird durch die Stützwand verhindert, dass das Blech sich verformt. Außerdem gewährleistet es eine Beständigkeit.

Das Halteelement besitzt zwei Seitenelemente, die sich jeweils in die entgegengesetzte Richtung erstrecken. Somit kann dasselbe Halteelement sowohl an die rechte als auch an die linke Wand befestigt werden. Dies bringt eine Flexibilität bei der Montage. Weil ein einheitliches Halteelement produziert wird, werden außerdem die Produktionskosten verringert.

Bei einer bevorzugten Ausführung der Erfindung besitzt das Halteelement eine Blechform. Somit wird aufgrund der dünnen Struktur der Einbau in engen Bereichen ermöglicht. Außerdem wird auch die Produktion erleichtert.

Bei einer bevorzugten Ausführung der Erfindung besteht das Halteelement aus Metall. Auf diese Weise wird trotz der dünnen und weniger voluminösen Struktur ein hochfestes Halteelement erschaffen.

### Erläuterung der Abbildungen

Fig. 1 zeigt eine perspektivische Ansicht der Ausführung des bevorzugten Halteelements von vorne links.
Fig. 2 zeigt eine perspektivische Ansicht der Ausführung des bevorzugten Halteelements von vorne rechts.
Fig. 3 zeigt eine perspektivische Teilansicht von hinten des bevorzugten Haushaltsgeräts.
Fig. 4 zeigt eine repräsentative perspektivische Ansicht des Hohlraums des Haushaltsgeräts, bei dem das Halteelement an der Seitenwand befestigt ist.
Fig. 5 zeigt eine perspektivische Teilansicht von hinten links des Halteelements nach jetzigem Stand der Technik ohne Seitenelement.

### Ausführliche Erläuterung der Erfindung

In dieser ausführlichen Erläuterung werden die bevorzugten Ausführungen des erfindungsgemäßen Haushaltsgeräts (1) nur zur besseren Verständigung und ohne jegliche Einschränkungen erläutert. Die in diesem Dokument für das Halteelement (20) verwendeten Richtungsbegriffe, wie "vorne", "seitlich" und "unten", beziehen sich auf Fig. 1. Die von der X-Achse aus gesehene Seite stellt die "vordere" Seite, die von der Y-Achse aus gesehene Seite die "linke" und die von der Z-Achse aus gesehene Seite die "untere" Seite des Halteelements (20) dar. Die in diesem Dokument für das Haushaltsgerät (1) und die Aussparung des Haushaltsgeräts (1) verwendeten Richtungsbegriffe, wie "vorne", "seitlich" und "unten" beziehen sich auf die in Fig. 4 dargestellte Aussparung des Haushaltsgeräts (1). Die von der X-Achse aus gesehene Seite stellt die "vordere" Seite, die von der Y-Achse aus gesehene Seite die "linke" und die von der Z-Achse aus gesehene Seite die "untere" Seite der Aussparung (1) dar.

Die Erfindung betrifft ein Haushaltsgerät (1) mit einem Korpus (10) und einem Halteelement (20), das durch die Verbindung zum Korpus (10) mit der benachbarten Rückwand (40) und den Kontakt mit der Kontaktwand (11) am Korpus (10) verhindert, dass sich der Korpus (10) bewegt (kippt, neigt oder rüttelt). Die Besonderheit der Erfindung ist, dass das Halteelement (20) bei einer Befestigung am Korpus (10) und an die benachbarte Seitenwand (50), ein Seitenelement (30) aufweist, das den Kontakt des Haushaltsgeräts (1) mit der Kontaktwand (11) ermöglicht.

Bei dem erfindungsgemäßen Haushaltsgerät (1) handelt es sich vorzugsweise um einen Backofen, wie in Fig. 3 beispielhaft dargestellt wird. Allerdings können bei dieser Erfindung auch sonstige Haushaltsgeräte (1), wie z. B. Geschirrspüler oder Waschmaschine bevorzugt werden.

Fig. 1 und Fig. 2 zeigen die bevorzugte Ausführung des Halteelements (20). Demnach besitzt das Halteelement (20) einen linearen Korpus (21). Der Korpus (21) weist ein erstes Ende (210) und ein zweites Ende (220) auf. Das erste Ende (210) ist das Ende, mit dem das Halteelement (20) an die am Haushaltsgerät (1) angrenzende Rückwand (40) oder Seitenwand (50) befestigt wird. Hierzu wird am ersten Ende (210) eine Befestigungsplatte (211) vorgesehen. Die Befestigungsplatte (211) weist mindestens ein Befestigungsloch (212) auf. Durch die Befestigungselemente, wie das Befestigungsloch (212) und die Schrauben etc., wird das Halteelement (20), wie in Fig. 4 dargestellt, an einer Rück- oder Seitenwand (40, 50) befestigt.

Wenn die Befestigungsplatte (211) an der Rück- oder Seitenwand (40, 50) befestigt wird, entfernt sich der Korpus (21) des Halteelements (20) mit einem Zugangswinkel (230) von der Rück- oder Seitenwand (40, 50). Somit kann das zweite Ende (220) die Kontaktwand (11) des Haushaltsgerätes (1) erreichen.

Es ist eine Haltewand (240) vorhanden, die entlang des Korpus (21) des Halteelements (20) verläuft. Die Haltewand (240) ist vorzugsweise in den Korpus (21) integriert: Da das bevorzugte Halteelement (20) in Blechform ist, wird der Korpus (21) bei einer Kraftausübung durch das Haushaltsgerät (1) an das zweite Ende (220) von der Haltewand (240) gestützt, damit der Korpus (21) nicht deformiert wird.

An der rechten oder linken Seite des zweiten Endes (220) verläuft ein Seitenelement (30). Beim bevorzugten Halteelement (20) gibt es zwei Seitenelemente (30). In diesem Fall ist das zweite Ende (220), von der unteren Seite aus gesehen, Z-förmig ausgeführt. Der Winkel zwischen den Armen der Z-Form, also der Winkel (31) zwischen dem Korpus (21) und dem Seitenelement (30) beträgt ca. 90 Grad. Am Rand des zweiten Endes (220), der mit der Kontaktwand (11) in Berührung steht oder stehen wird, ist eine zur Kontaktwand (11) parallel stehende Stützwand (221) vorhanden. In ähnlicher Weise ist beim Seitenteil (30) auch eine Stützwand (32) angeordnet.

Das Halteelement (20) ist, wie oben erwähnt, vorzugsweise in Blechform hergestellt. Das Blech besteht vorzugsweise aus Metall. Da die bevorzugten Haushaltsgeräte (1) Haushaltsgeräte (1) sind, bei denen im Allgemeinen Wasser verwendet wird, wird auch bevorzugt, dass das Metall aus rostfreiem Metall ist.

Komponenten wie das Halteelement (20), die Haltewand (240), die Stützwand (32, 221), die Befestigungsplatte (211) und das Seitenelement (30) werden durch Biegen und Falten des Metalls hergestellt. Wie die Befestigungslöcher (212), wird auch das Metallblech an den entsprechenden Stellen gefräst. Allerdings können bei der Herstellung des Halteelements (20) auch Gusstechniken angewandt werden.

Bei der Anwendung der Erfindung wird das Halteelement (20) mit der Befestigungsplatte (211), wie in Fig. 4 dargestellt, an der benachbarte Seitenwand (50) des Haushaltsgeräts (1) befestigt. Optional kann auch an die Seitenwand (50) gegenüber der Seitenwand (50) ein Halteelement (20) befestigt werden. Die Befestigung erfolgt unter Kenntnisnahme der Position der Kontaktwand (11) des Haushaltsgeräts (1). Dementsprechend wird die Höhe des Halteelements (20) über dem Fußboden ermittelt und fixiert. Danach wird das Haushaltsgerät (1) in der Nähe der Seitenwand (50), an der das Halteelement (20) befestigt ist, eingesetzt. Vorzugsweise wird das Haushaltsgerät (1) soweit hinein geschoben, bis es den Korpus (21) des Halteelements (20) berührt. Wenn das Haushaltsgerät (1) genau positioniert ist, sollte das Seitenelement (30) auf der Kontaktwand (11) stehen. Das Halteelement (20) wird vorzugsweise so fixiert, dass das Seitenelement (30) in der Nähe der Kontaktwand (11) positioniert ist. Allerdings kann das Seitenelement (30) wahlweise die Kontaktwand (11) berührend fixiert werden.

Bei einer möglichen Bewegung des Haushaltsgeräts (1) übt das Seitenelement (30) eine Kraft an die Kontaktwand (11) aus und sorgt dafür, dass die Sockel des Haushaltsgeräts (1) am Boden bleiben und die Lage des Haushaltsgeräts (1) beibehalten wird.

### Referenznummern

- **1.**: Haushaltsgerät
- **10.**: Korpus
- **11.**: Kontaktwand

- **20.**: Halteelement
- **21.**: Korpus
- **210.**: Erstes Ende
- **211.**: Befestigungsplatte
- **212.**: Befestigungsloch
- **220.**: Zweites Ende
- **221.**: Stützwand
- **230.**: Zugangswinkel
- **240.**: Haltewand

- **30.**: Seitenelement
- **31.**: Winkel
- **32.**: Stützwand

- **40.**: Rückwand

- **50.**: Seitenwand

## Patentansprüche

1. Haushaltsgerät (1), insbesondere ein Backofen, mit einem Korpus (10) und mit einem Halteelement (20), das bei einer Verbindung mit einer zum Korpus (10) des Haushaltsgeräts (1) benachbarten Rückwand (40) durch den Kontakt mit einer Kontaktwand (11) des Korpus (10) des Haushaltsgeräts (1) verhindert, dass sich der Korpus (10) des Haushaltsgeräts (1) bewegt, wobei
- das Halteelement (20) einen linearen Korpus (21) besitzt,
- der lineare Korpus (21) ein erstes Ende (210) und ein zweites Ende (220) aufweist,
- das erste Ende (210) das Ende ist, mit dem das Halteelement (20) an die am Haushaltsgerät (1) angrenzende Rückwand (40) oder an eine zum Korpus (10) des Haushaltsgeräts (1) benachbarte Seitenwand (50) befestigbar ist, wozu am ersten Ende (210) eine Befestigungsplatte (211) vorgesehen ist,
- die Befestigungsplatte (211) mindestens ein Befestigungsloch (212) aufweist,
- das Halteelement (20) durch Befestigungselemente (212) an der Rück- oder Seitenwand (40, 50) befestigbar ist, und
- wenn die Befestigungsplatte (211) an der Rück- oder Seitenwand (40, 50) befestigt ist, der lineare Korpus (21) des Halteelements (20) mit einem Zugangswinkel (230) von der Rück- oder Seitenwand (40, 50) entfernt ist und somit das zweite Ende (220) die Kontaktwand (11) des Haushaltsgerätes (1) erreichen kann, wobei
- an der rechten und/oder linken Seite des zweiten Endes (220) ein Seitenelement (30) verläuft, das den Kontakt zur Kontaktwand (11) des Haushaltsgeräts (1) herstellt, wenn das Halteelement (20) an der Seitenwand (50) befestigt ist, und
- bei einer möglichen Bewegung des Haushaltsgeräts (1) das Seitenelement (30) eine Kraft an die Kontaktwand (11) ausübt und dafür sorgt, dass die Sockel des Haushaltsgeräts (1) am Boden bleiben und die Lage des Haushaltsgeräts (1) beibehalten wird, **dadurch gekennzeichnet, dass**
- das Halteelement (20) zwei Seitenelemente (30), die sich in die entgegengesetzte Richtung erstrecken, aufweist
- ein 90-Grad Winkel (31) zwischen linearem Korpus (21) und den Seitenelementen (30) angeordnet ist und
- die Seitenelemente (30) eine Stützwand (32) parallel zur Kontaktwand (11) des Haushaltsgeräts (1) aufweisen.

2. Haushaltsgerät (1) nach einem der vorhergehenden Ansprüche, **gekennzeichnet dadurch, dass** das Halteelement (20) in Blechform ist.

3. Haushaltsgerät (1) nach einem der vorhergehenden Ansprüche, **gekennzeichnet dadurch, dass** das Halteelement (20) aus Metall ist.

## Claims

1. Domestic appliance (1), in particular an oven, having a body (10) and having a holding element (20), which, given a connection to a rear wall (40) adjacent to the body (10) of the domestic appliance (1), by virtue of the contact with a contact wall (11) of the body (10) of the domestic appliance (1), prevents the body (10) of the domestic appliance (1) from moving, wherein
- the holding element (20) has a linear body (21);
- the linear body (21) has a first end (210) and a second end (220);
- the first end (210) is the end by which the holding element (20) can be fastened to the rear wall (40) adjacent to the domestic appliance (1) or to a side wall (50) adjacent to the body (10) of the domestic appliance (1), for which purpose a fixing plate (211) is provided at the first end (210);
- the fixing plate (211) comprises at least one fixing hole (212);
- the holding element (20) can be fastened to the rear wall or side wall (40, 50) by fixing elements (212); and
- when the fixing plate (211) is fixed to the rear wall or side wall (40, 50), the linear body (21) of the holding element (20) is separated from the rear wall or side wall (40, 50) by an approach angle (230), and the second end (220) can thereby reach the contact wall (11) of the domestic appliance (1), wherein
- on the right and/or left side of the second end (220) runs a side element (30), which makes the contact with the contact wall (11) of the domestic appliance (1) when the holding element (20) is fastened to the side wall (50); and
- during a potential movement of the domestic appliance (1), the side element (30) exerts a force on the contact wall (11) and ensures that the feet of the domestic appliance (1) remain on the floor, and the position of the domestic appliance (1) is maintained, **characterised in that**
- the holding element (20) has two side elements (30), which extend in opposite directions,
- a 90-degree angle (31) is arranged between linear body (21) and the side elements (30), and
- the side elements (30) have a supporting wall (32) parallel to the contact wall (11) of the domestic appliance (1).

2. Domestic appliance (1) according to one of the preceding claims, **characterised in that** the holding element (20) has a sheet form.

3. Domestic appliance (1) according to one of the preceding claims, **characterised in that** the holding element (20) is made of metal.

## Revendications

1. Appareil ménager (1), en particulier four, avec un corps (10) et avec un élément de retenue (20) qui, en présence d'une liaison avec une paroi arrière (40) voisine du corps (10) de l'appareil ménager (1), empêche par le contact avec une paroi de contact (11) du corps (10) de l'appareil ménager (1) que le corps (10) de l'appareil ménager (1) se déplace, dans lequel
- l'élément de retenue (20) possède un corps linéaire (21),
- le corps linéaire (21) présente une première extrémité (210) et une deuxième extrémité (220),
- la première extrémité (210) est l'extrémité avec laquelle l'élément de retenue (20) peut être fixé à la paroi arrière (40) contiguë à l'appareil ménager (1) ou à une paroi latérale (50) voisine du corps (10) de l'appareil ménager (1), ce pourquoi une plaque de fixation (211) est prévue sur la première extrémité (210),
- la plaque de fixation (211) présente au moins un orifice de fixation (212),
- l'élément de retenue (20) peut être fixé par des éléments de fixation (212) sur la paroi arrière ou latérale (40, 50), et
- lorsque la plaque de fixation (211) est fixée sur la paroi arrière ou latérale (40, 50), le corps linéaire (21) de l'élément de retenue (20) est éloigné selon un angle d'accès (230) de la paroi arrière ou latérale (40, 50) ce qui permet à la deuxième extrémité (220) d'atteindre la paroi de contact (11) de l'appareil ménager (1), dans lequel
- un élément latéral (30) s'étend sur le côté droit et/ou gauche de la deuxième extrémité (220), lequel établit le contact avec la paroi de contact (11) de l'appareil ménager (1) lorsque l'élément de retenue (20) est fixé sur la paroi latérale (50), et
- lors d'un possible déplacement de l'appareil ménager (1), l'élément latéral (30) exerce une force sur la paroi de contact (11) et veille à ce que les socles de l'appareil ménager (1) demeurent au sol et à ce que le positionnement de l'appareil ménager **(1)** soit conservé, **caractérisé en ce que**
- l'élément de retenue (20) présente deux éléments latéraux (30) s'étendant en direction opposée
- un angle de 90 degrés (31) est disposé entre le corps linéaire (21) et les éléments latéraux (30) et
- les éléments latéraux (30) présentent une paroi d'appui (32) parallèle à la paroi de contact (11) de l'appareil ménager (1).

2. Appareil ménager (1) selon l'une des revendications précédentes, **caractérisé en ce que** l'élément de retenue (20) est de forme tôlée.

3. Appareil ménager (1) selon l'une des revendications précédentes, **caractérisé en ce que** l'élément de retenue (20) est en métal.
